# EUROPÄISCHE PATENTSCHRIFT

(11) **EP 1 385 188 B1**
(45) Veröffentlichungstag und Bekanntmachung des Hinweises auf die Patenterteilung: **04.07.2012**
(21) Anmeldenummer: 03013885.3
(22) Anmeldetag: 20.06.2003
(51) Int. Cl.: H01H 23/02, H01H 23/14

(54) **Elektrisches Schaltgerät**
Electrical switchgear
Commutateur électrique

(30) Priorität: 23.07.2002 DE 10233331
(43) Veröffentlichungstag der Anmeldung: 28.01.2004
(73) Patentinhaber: Berker GmbH & Co. KG, 58579 Schalksmühle (DE)
(72) Erfinder: Diegmann, Rolf, 58579 Schalksmühle (DE)

(56) Entgegenhaltungen:
- EP-A- 0 899 763
- DE-A1- 3 151 273
- DE-A1- 3 533 056
- JP-A- 2001 060 424

## Beschreibung

Die Erfindung betrifft ein elektrisches Schaltgerät gemäß dem Oberbegriff des Hauptanspruches.

Derartige elektrische Schaltgeräte sind in der Regel dafür vorgesehen, die Ein- und Ausschaltung eines Stromkreises bzw. die Umschaltung von einem auf einen anderen Stromkreis und/oder die Aussendung von Telegrammen zu bewirken. Bei solchen elektrischen Schaltgeräten können die unterschiedlichsten Kontaktsysteme Anwendung finden. Die Betätigung solcher Schaltgeräte kann z. B. durch ein Verschwenken bzw. ein Niederdrücken einer zugeordneten Betätigungstaste von ihrer Ausgangsposition in eine oder mehrere Funktionsstellungen erfolgen, wobei die Funktionsstellungen rastend und/oder tastend ausgeführt sein können. Oftmals sind solche elektrischen Schaltgeräte mit einem Leuchtmittel ausgerüstet, damit entweder eine Funktionsanzeige und/oder eine Suchbeleuchtung realisiert werden kann bzw. können.

Durch die DE 31 51 273 A1 ist ein elektrisches Schaltgerät mit einem wannenförmig ausgebildeten Sockelteil zur Aufnahme einer elektrischen Leiterplatte bekannt geworden. Auf der elektrischen Leiterplatte sind die zur Realisierung der geforderten Funktionen notwendigen elektrischen/elektronischen Bauteile angeordnet. Es ist eine in mehrere Richtungen verstellbar gelagerte Betätigungstaste vorgesehen, über deren an die Unterseite angeformten Betätigungsnocken zumindest ein Schaltkontakt betätigbar ist. Die Betätigungstaste weist zumindest einen zu ihrer Ausleuchtung vorgesehenen transparenten Lichtaustrittsbereich auf, welcher durch das eine Ende eines Lichtleitkörpers gebildet ist, wobei im Schalterinnenraum ein Leuchtmittel vorhanden ist, welches zur Einkopplung des abgegebenen Lichts in das andere Ende des Lichtleitkörpers vorgesehen ist.

Des weiteren ist durch die EP 0 899 763 A2 ein elektrisches Schaltgerät bekannt geworden, welches im Wesentlichen aus einem Sockelteil besteht, an dem zumindest eine, in mehrere Richtungen verstellbare Betätigungstaste vorhanden ist. Direkt an der Betätigungstaste ist ein Beschriftungskörper mit einem Beschriftungsfeld vorhanden. Zur Realisierung einer Beleuchtung befindet sich auf der Leiterplatte dieses elektrischen Schaltgerätes eine Leuchtdiode, welcher einerseits ein Lichtleitkörper zugeordnet ist, der andererseits als Lichtaustrittsbereich aus der Betätigungsfläche der Betätigungstaste austritt. Eine solche Anordnung des Beschriftungskörpers und des Lichtleitkörpers hat jedoch zur Folge, dass zum einen das Erscheinungsbild des elektrischen Schaltgerätes erheblich gestört wird und zum anderen die Qualität der Ausleuchtung des elektrischen Schaltgerätes und dabei insbesondere des Beschriftungsfeldes nur unzureichend ist. Heutzutage werden von dem Verbraucher aber oftmals besonders hohe Anforderungen hinsichtlich des Erscheinungsbildes und der Qualität der Ausleuchtung an solche elektrischen Schaltgeräte gestellt.

Der vorliegenden Erfindung liegt deshalb die Aufgabe zugrunde ein elektrisches Schaltgerät zu schaffen, das bei hoher Funktionalität und Realisierung einer besonders hohen Ausleuchtungsqualität insgesamt ein besonders gefälliges Erscheinungsbild aufweist.

Diese Aufgabe wird durch die im kennzeichnenden Teil des Hauptanspruches angegebenen Merkmale gelöst. Bei einem solchermaßen ausgebildeten elektrischen Schaltgerät ist besonders vorteilhaft, dass die Betätigungsfläche nur einen besonders klein dimensionierten Lichtaustrittsbereich aufweist und die hauptsächliche Ausleuchtung des elektrischen Schaltgerätes, das Erscheinungsbild nicht störend, an den Seitenbereichen erfolgt.

Außerdem ist besonders vorteilhaft, dass der gegebenenfalls anzubringende Beschriftungskörper mit seinen Beschriftungsfeldern besonders groß und robust ausgeführt und somit zu seiner Beschriftung nicht nur besonders gut zu handhaben, sondern darüber hinaus die Beschriftung durch die seitlich erfolgende Beleuchtung auch bei Dunkelheit besonders gut ablesbar ist.

Des weiteren ist besonders vorteilhaft, wenn die Betätigungstaste in mehrere Richtungen verstellbar an einem Zwischenring gelagert wird, der seinerseits an dem Sockelteil festlegbar ist, weil so auf einfache Art und Weise ohne Änderungen am Sockelteil vornehmen zu müssen, Betätigungstasten mit gänzlich verschiedenen Ausgestaltungen Verwendung finden können. Darüber hinaus ist auch die Verwendung von unterschiedlichen Materialien, wie z.B. Kunststoff, Glas, Metall usw. für die Betätigungstaste ohne weiteres bei Verwendung gleich ausgestalteter Sockelteile möglich.

Weitere vorteilhafte Ausgestaltungen sind in den Unteransprüchen angegeben und werden anhand dreier in den Zeichnungen dargestellter Ausführungsbeispiele des erfindungsgemäßen Gegenstandes näher erläutert. Dabei zeigen:
- Fig. 1:: prinziphaft ein erstes Ausführungsbeispiel mit einer Betätigungstaste in räumlicher Darstellung ohne Beschriftungskörper und ohne Sockelteil;
- Fig. 2:: prinziphaft ein zweites Ausführungsbeispiel mit einer Betätigungstaste in räumlicher Darstellung mit Beschriftungskörper, ohne Sockelteil;
- Fig. 3:: prinziphaft ein drittes Ausführungsbeispiel mit drei Betätigungstasten in räumlicher Darstellung mit Beschriftungskörper, ohne Sockelteil;
- Fig. 4:: eine Explosionsdarstellung des zweiten Ausführungsbeispiels gemäß Fig. 2;
- Fig. 5:: das Detail Z gemäß Fig. 4 im Schnitt, zum Zeitpunkt eines ersten Zuordnungsschrittes;
- Fig. 6:: das Detail Z gemäß Fig. 4 im Schnitt, zum Zeitpunkt eines zweiten Zuordnungsschrittes;
- Fig. 7:: das Detail Z gemäß Fig. 4 im Schnitt, zum Zeitpunkt des Endmontagezustandes.

Gleichartige Bauteile sind mit ein und demselben Bezugszeichen versehen.

Wie aus den Zeichnungen hervorgeht, besteht ein solches elektrisches Schaltgerät hauptsächlich aus einem Sockelteil 1, an dem eine Betätigungstaste 2 im mehrere Richtungen verstellbar gelagert ist. Die Betätigungstaste 2 kann dabei entweder direkt am Sockelteil 1 -der Einfachheit halber nicht dargestellt- oder aber über einen Zwischenrahmen 3 am Sockelteil 1 festgelegt bzw. gelagert sein.

Wie insbesondere aus Fig. 1, Fig. 2 und Fig. 3 hervorgeht, kann ein solches elektrisches Schaltgerät wahlweise bzw. je nach Bedarf mit einer oder aber genau so gut mit einer Vielzahl von Betätigungstasten 2 ausgerüstet werden. Auch ist es möglich, ein solches elektrisches Schaltgerät wahlweise bzw. je nach Bedarf mit einem Beschriftungskörper 4 auszustatten.

Stellvertretend für eine ganze Reihe von praktikablen Ausführungsformen sei der erfindungsgemäße Gegenstand anhand des in Figur 2 und Figuren 4 bis 7 gezeigten Ausführungsbeispiel näher erläutert.

Wie insbesondere aus Fig. 4 hervorgeht, weist das elektrische Schaltergerät eine Betätigungstaste 2 auf, welche in mehrere Richtungen verstellbar einerseits an einen Zwischenrahmen 3 gelagert ist. Dieser Zwischenrahmen 3 ist andererseits über -der Einfachheit halber nicht dargestellte- angeformte Rastnasen am Sockelteil 1 festlegbar. Das Sockelteil 1 ist wannenförmig ausgebildet und nimmt in seinem Innenraum eine Leiterplatte 5 auf, auf welcher die zur Funktion notwendigen elektrischen/elektronischen Bauteile angeordnet sind. Näher dargestellt sind dabei sechs Mikroschalter 6 und sieben Leuchtdioden 7. Die sechs Mikroschalter 6 können zur Auslösung der zugehörigen Funktionen je nach Betätigung über entsprechend an der Unterseite der Betätigungstaste 2 vorhandene Stößel angesteuert werden. Eine der sieben Leuchtdioden 7 ist im wesentlichen mittig auf der Leiterplatte 5 platziert und einem in der Mitte der Betätigungstaste 2 vorhandenen Lichtleitstab mit sehr kleinen Abmessungen zugeordnet. Über den mittig angeordneten Lichtleitstab wird das abgegebene Licht als Betriebs- bzw. Suchbeleuchtung für das elektrische Schaltgerät benutzt. Die übrigen sechs Leuchtdioden 7 sind in zwei Gruppen je drei Leuchtdioden 7 zusammengefasst und je Gruppe zwei gegenüberliegenden Seitenbereichen des elektrischen Schaltgerätes zugeordnet. Jeder der übrigen sechs Leuchtdioden 7 wird ein im Zwischenrahmen 3 an entsprechender Stelle vorhandener Lichtleitkörper 8 einerseits zugeordnet, der andererseits außenseitig als Lichtaustrittsbereich 9 unterhalb der Unterseite der am Zwischenrahmen 3 gelagerten Betätigungstaste 2 austritt. In den Seitenwänden 10 des Sockelteils 1 sind für den Durchtritt der Leichtleitkörper 8 jeweils entsprechend ausgebildete Durchtrittsöffnungen 11 vorhanden. Die Anordnung der Lichtsaustrittsbereiche 9 ist somit in den beiden gegenüberliegenden Schmalseiten 12 des Zwischenrahmens 3 vorgesehen.

In der Rückwand des Sockelteiles 1 ist zur Aufnahme des Beschriftungskörpers 4 eine Befestigungsanordnung eingeformt, welcher als vier Befestigungsdurchbrüche 13 ausgebildet ist. Entsprechend sind deshalb an dem Beschriftungskörper 4 vier in die Befestigungsdurchbrüche 13 eintauchende Befestigungszapfen 14 vorhanden. Der Beschriftungskörper 4 weist zwei Beschriftungsfelder 15 auf, die jeweils nebenstehend abragend zur Betätigungsfläche der Betätigungstaste 2 und längs zu den beiden Seitenwänden 10 des Sockelteiles 1 bzw. den beiden Schmalseiten 12 des Zwischenrahmens 3 verlaufend angeordnet sind.

Bei dem in Fig. 4 dargestellten Ausführungsbeispiel weist jedes der beiden Beschriftungsfelder 15 lediglich einen einzigen Kennzeichnungsbereich 16 auf, der jeweils mittels drei Leuchtdioden 7 ausgeleuchtet wird.

Bei dem in Fig. 3 dargestellten Ausführungsbeispiel weist jeder der beiden Beschriftungsfelder 15 drei Kennzeichnungsbereiche 16 auf, die jeweils von einer Leuchtdiode 7 ausgeleuchtet werden.

Jedem der beiden Beschriftungsfelder dieser beiden Ausführungsbeispiele ist eine transparente Lichtleitplatte 17 zugeordnet, um eine homogenere Ausleuchtung der Kennzeichnungsbereiche 16 zu erreichen.

Wie insbesondere aus Fig. 5, Fig. 6 und Fig. 7 hervorgeht ist die Betätigungstaste 2 bzw. sind die Betätigungstasten 2 über angeformte Rasthaken 18 am Zwischenrahmen 3 bzw. -nicht dargestellt- am Sockelteil 1 in mehrere Richtungen verstellbar gehalten bzw. gelagert. Die Rasthaken 18 weisen jeweils eine gabelförmig gespaltene Ausbildung auf, so dass je Rasthaken 18 jeweils zwei Rastbereiche 19 vorhanden sind. Durch an den Zwischenrahmen 3 angeformte Blockierelemente 20 sind die Rasthaken 18 bei dem in Fig. 7 dargestellten Zeitpunkt eines dritten Zuordnungsschrittes blockiert, so dass eine Entnahme der Betätigungstaste 2 vom Zwischenrahmen 3 nicht ohne weiteres möglich ist.

Im Anschluss wird der Montagevorgang anhand der in Figur 5, Figur 6 und Figur 7 abgebildeten Darstellung näher beschrieben. Zum in Fig. 5 dargestellten Zeitpunkt erfolgt die Einführung der Rasthaken 18 in ihre entsprechende Rasthakenführung. Durch die Einführschrägen an jedem Rasthaken 18 biegen sich diese bei der Einführung zurück. Zum in Fig. 6 gezeigten Zeitpunkt erreichen die Rasthaken 18 jeweils die in den Rasthakenführungen vorhandenen Blockierelemente 20. Wegen der gabelförmig gespaltenen Ausbildung werden beim weiteren Einführen die beiden Rastbereiche 19 eines jeden Rasthaken 18 zusammengedrückt. Zum in Fig. 7 dargestellten Endmontagezustand gehen die beiden Rastbereiche 19 der Rasthaken 18 wieder in ihre Ausgangsstellung zurück und die Blockierelemente 20 sitzen letztendlich hinter den beiden Rastbereichen 19 der Rasthaken 18 und blockieren diese. Eine einfache Demontage der Betätigungstaste 2 ist somit ohne Werkzeug nicht mehr möglich, wodurch auf einfache Art und Weise ein Abziehen der Tasten von dem Zwischenrahmen nicht mehr möglich ist.

## Patentansprüche

1. Elektrisches Schaltgerät mit einem wannenförmig ausgebildeten Sockelteil (1) zur Aufnahme einer elektrischen Leiterplatte (5), auf welcher die zur Realisierung der geforderten Funktionen notwendigen elektrischen/elektronischen Bauteile angeordnet sind und mit zumindest einer in mehrere Richtungen verstellbar gelagerten Betätigungstaste (2), über deren an die Unterseite angeformte Betätigungsnocken mehrere auf der Leiterplatte (5) vorhandene Mikroschalter (6) betätigbar sind, und wobei jeder Betätigungstaste (2) zumindest ein zu ihrer Ausleuchtung vorgesehener transparenter Lichtaustrittsbereich (9) zugeordnet ist, welcher durch das Ende eines Lichtleitkörpers (8) gebildet ist und dass auf der Leiterplatte (5) zumindest eine Leuchtdiode (7) vorhanden ist, welcher zur Einkoppelung des abgegebenen Lichtes einerseits der Lichtleitkörper (8) zugeordnet ist, der andererseits als Lichtaustrittsbereich (9) außenseitig an zumindest einem der Seitenbereiche des elektrischen Schaltgerätes, unterhalb der Unterseite der zugeordneten Betätigungstaste (2) austretend endet.

2. Elektrisches Schaltgerät nach Anspruch 1, **dadurch gekennzeichnet, dass** die Betätigungstaste (2) in mehrere Richtungen verstellbar direkt am Sockelteil (1) gelagert ist, und dass der Lichtleitkörper (8) als Lichtaustrittsbereich (9) außenseitig an zumindest einer der Seitenwände (10) des Sockelteiles (1), unterhalb der Unterseite der daran gelagerten Betätigungstaste (2) austretend endet.

3. Elektrisches Schaltgerät nach Anspruch 1, **dadurch gekennzeichnet, dass** die Betätigungstaste (2) in mehrere Richtungen verstellbar an einem Zwischenrahmen (3) gelagert ist, welcher seinerseits direkt am Sockelteil (1) festlegbar ist, und dass der Lichtleitkörper (8) als Lichtaustrittsbereich (9) außenseitig an zumindest einer der Schmalseiten (12) des Zwischenrahmens (3), unterhalb der Unterseite der daran gelagerten Betätigungstaste (2) austretend endet.

4. Elektrisches Schaltgerät nach einem der Ansprüche 1 bis 3, **dadurch gekennzeichnet, dass** je zugeordneter Betätigungstaste (2) an zwei gegenüberliegenden Seitenwänden (10) des Sockelteiles (1) oder Schmalseiten (12) des Zwischenrahmens (3) jeweils zumindest ein als Lichtaustrittsbereich (9) ausgebildetes Ende eines Lichtleitkörpers (8) vorhanden ist.

5. Elektrisches Schaltgerät nach einem der Ansprüche 1 bis 4, **dadurch gekennzeichnet, dass** in die Rückwand des Sockelteiles (1) eine zur Aufnahme eines Beschriftungskörpers (4) vorgesehene Befestigungsanordnung eingeformt ist, und dass der entsprechend ausgebildete zur Befestigung vorgesehene Beschriftungskörper (4) zumindest ein Beschriftungsfeld (15) aufweist, welches nebenstehend abragend zur Betätigungsfläche der Betätigungstaste (2) und längst zumindest einer Seitenwand (10) des Sockelteils (1) verlaufend angeordnet ist.

6. Elektrisches Schaltgerät nach einem der Ansprüche 1 bis 4, **dadurch gekennzeichnet, dass** in die Rückwand des Sockelteiles (1) eine zur Aufnahme eines Beschriftungskörpers (4) vorgesehene Befestigungsanordnung eingeformt ist, und dass der entsprechend ausgebildete zur Befestigung vorgesehene Beschriftungskörper (4) zumindest ein Beschriftungsfeld (15) aufweist, welches nebenstehend abragend zur Betätigungsfläche der Betätigungstaste (2) und längst zumindest einer Schmalseite (12) des Zwischenrahmens (3) verlaufend angeordnet ist.

7. Elektrisches Schaltgerät nach einem der Ansprüche 1 bis 6, **dadurch gekennzeichnet, dass** der Beschriftungskörper (4) zwei Beschriftungsfelder (15) aufweist, die entlang von zwei gegenüberliegend angeordneten Seitenwänden (10) des Sockelteils (1) bzw. entlang von zwei gegenüberliegend angeordneten Schmalseiten (12) des Zwischenrahmens (3) verlaufend einstückig an dem Beschriftungskörper (4) vorhanden sind.

8. Elektrisches Schaltgerät nach einem der Ansprüche 1 bis 7, **dadurch gekennzeichnet, dass** jedes Beschriftungsfeld (15) zumindest einen Kennzeichnungsbereich (16) aufweist.

9. Elektrisches Schaltgerät nach einem der Ansprüche 1 bis 8, **dadurch gekennzeichnet, dass** zumindest einem Beschriftungsfeld (15) eine transparente Lichtleitplatte (17) zugeordnet ist.

10. Elektrisches Schaltgerät nach einem der Ansprüche 1 bis 9, **dadurch gekennzeichnet, dass** jedem Kennzeichnungsbereich (16) jeweils zumindest ein als Lichtaustrittsbereich (9) ausgebildetes Ende eines Lichtleitkörpers (8) zugeordnet ist.

11. Elektrisches Schaltgerät nach einem der Ansprüche 1 bis 10, **dadurch gekennzeichnet, dass** zumindest eine Betätigungstaste (2) über angeformte Rasthaken (18) in mehrere Richtungen verstellbar direkt am Sockelteil (1) gehalten ist.

12. Elektrisches Schaltgerät nach einem der Ansprüche 1 bis 10, **dadurch gekennzeichnet, dass** zumindest eine Betätigungstaste (2) über angeformte Rasthaken (18) in mehrere Richtungen verstellbar am Zwischenrahmen (3) gehalten ist.

13. Elektrisches Schaltgerät nach einem der Ansprüche 1 bis 12, **dadurch gekennzeichnet, dass** der Zwischenrahmen (3) über angeformte Rastnasen am Sockelteil (1) festgelegt ist.

14. Elektrisches Schaltgerät nach einem der Ansprüche 1 bis 13, **dadurch gekennzeichnet, dass** zumindest ein Rasthaken (18) und/oder eine Rastnase (18) eine gabelförmig gespaltene Ausbildung aufweist.

15. Elektrisches Schaltgerät nach einem der Ansprüche 1 bis 14, **dadurch gekennzeichnet, dass** an den Zwischenrahmen (13) oder an das Sockelteil (1) zumindest ein mit dem zugeordneten Rasthaken (18) der Betätigungstaste (2) in Wirkverbindung kommendes Blockierelement (20) angeformt ist.

## Claims

1. Electrical switching device having a base (1) of a trough-shaped design for receiving an electrical printed circuit board (5) on which the electrical/electronic components required to achieve the specified functions are located, and having at least one actuating key (2) which is mounted so as to be variable in multiple directions and by way of whose actuating cams moulded onto the underside of the same several micro-switches (6) provided on the printed circuit board (5) can be operated, and with at least one transparent light exit zone (9) formed by the end of an optical fibre element (8) being assigned to each actuating key (2) for the purpose of illuminating the same, and that at least one light emitting diode (7) provided on the printed circuit board (5) is assigned on the one hand to the optical fibre element (8) for the purpose of injecting the emitted light and ends, on the other hand, as a light exit zone (9) on the outside of at least one of the side areas of the electrical switching device, exiting below the underside of the assigned actuating key (2).

2. Electrical switching device according to Claim 1, **characterised in that** the actuating key (2) is mounted direct on the base (1) and is variable in multiple directions, and that the optical fibre element (8) ends as a light exit zone (9) on the outside of at least one of the side walls (10) of the base (1), exiting below the underside of the actuating key (2) mounted on the same.

3. Electrical switching device according to Claim 1, **characterised in that** the actuating key (2) is mounted, variable in multiple directions, on an intermediate frame (3) which for its part can be located directly on the base (1), and that the optical fibre element (8) ends as a light exit zone (9) on the outside of at least one of the narrow sides (12) of the intermediate frame (3), exiting below the underside of the actuating key (2) mounted on the same.

4. Electrical switching device according to any of Claims 1 to 3, **characterised in that** for each assigned actuating key (2) at least one end of an optical fibre element (8) constituting a light exit zone (9) is provided on two opposing side walls (10) of the base (1) or narrow sides (12) of the intermediate frame (3), as the case may be.

5. Electrical switching device according to any of Claims 1 to 4, **characterised in that** a fastening arrangement is moulded into the rear wall of the base (1) for the purpose of receiving an identification element (4) and that the correspondingly designed identification element (4) provided for fastening purposes has at least one lettering field (15) which is arranged adjacent to and projecting from the actuating surface of the actuating key (2) and extending along at least one side wall (10) of the base (1).

6. Electrical switching device according to any of Claims 1 to 4, **characterised in that** a fastening arrangement is moulded into the rear wall of the base (1) for the purpose of receiving an identification element (4) and that the correspondingly designed identification element (4) provided for fastening purposes has at least one lettering field (15) which is arranged adjacent to and projecting from the actuating surface of the actuating key (2) and extending along at least one narrow side (12) of the intermediate frame (3).

7. Electrical switching device according to any of Claims 1 to 6, **characterised in that** the identification element (4) has two lettering fields (15) which extend along two opposing side walls (10) of the base (1) or along two narrow sides (12) of the intermediate frame (3), as the case may be, and are provided integrally moulded onto the identification element (4).

8. Electrical switching device according to any of Claims 1 to 7, **characterised in that** each lettering field (15) has at least one marking area (16).

9. Electrical switching device according to any of Claims 1 to 8, **characterised in that** a transparent optical fibre plate (17) is assigned to at least one lettering field (15).

10. Electrical switching device according to any of Claims 1 to 9, **characterised in that** at least one end of an optical fibre element (8) designed as a light exit zone (9) is assigned to each marking area (16).

11. Electrical switching device according to any of Claims 1 to 10, **characterised in that** at least one actuating key (2) is held direct on the base (1) by means of moulded-on locking hooks (18) so as to be variable in multiple directions.

12. Electrical switching device according to any of Claims 1 to 10, **characterised in that** at least one actuating key (2) is held on the intermediate frame (3) by means of moulded-on locking hooks (18) so as to be variable in multiple directions.

13. Electrical switching device according to any of Claims 1 to 12, **characterised in that** the intermediate frame (3) is secured to the base (1) by means of moulded-on catch noses.

14. Electrical switching device according to any of Claims 1 to 13, **characterised in that** at least one locking hook (18) and/or one catch nose (18) is of a fork-like cleft design.

15. Electrical switching device according to any of Claims 1 to 14, **characterised in that** at least one blocking element (20) is moulded onto the intermediate frame (13) or to the base (1), creating an operative connection with the assigned locking hook (18) of the actuating key (2).

## Revendications

1. Appareil de connexion électrique comprenant un élément de socle (1) formé en bac destiné à recevoir un circuit imprimé (5) électrique sur lequel sont disposés les composants électriques / électroniques nécessaires aux fonctions demandées et au moins un bouton de commande (2) disposé de manière réglable en plusieurs directions et permettant d'actionner, via des cames de commande venant d'une seule pièce avec la face inférieure de celui-ci, plusieurs micro-interrupteurs (6) en place sur le circuit imprimé (5) et au moins une zone de sortie de la lumière (9) transparente étant associée à chaque bouton de commande (2) et prévue à l'éclairage de celle-ci et constituée par l'extrémité d'un corps en fibres optiques (8) et en ce que sur le circuit imprimé (5) se trouve au moins une diode luminescente (7) associée en vue de la modulation de la lumière émise des corps en fibres optiques (8) d'une part et qui d'autre part, se termine en sortie en tant que zone de sortie de lumière (9) à l'extérieur sur au moins l'une des zones latérales de l'appareil de connexion électrique, en-dessous de la face inférieure du bouton de commande (2) associé.

2. Appareil de connexion électrique selon la revendication 1, **caractérisé en ce que** le bouton de commande (2) est disposé de manière réglable en plusieurs directions directement sur l'élément de socle (1) et que le corps en fibres optiques (8) se termine en sortie en tant que zone de sortie de lumière (9) à l'extérieur au moins sur une des parois latérales (10) de l'élément de socle (1) en-dessous de la face inférieure du bouton de commande (2) qui y est réalisé.

3. Appareil de connexion selon la revendication 1, **caractérisé en ce que** le bouton de commande (2) est disposé de manière réglable en plusieurs directions sur un cadre intermédiaire (3) qui, lui, est apte à être fixé directement sur l'élément de socle (1) et **en ce que** le corps en fibres optiques (8) se termine en sortie à l'extérieur sur au moins un des côtés étroits (12) du cadre intermédiaire (3) en-dessous de la face inférieure du bouton de commande (2) qui y est réalisé.

4. Appareil de connexion électrique selon l'une quelconque des revendications 1 à 3, **caractérisé en ce que** respectivement au moins une extrémité d'un corps en fibres optiques (8) constitué en tant que zone de sortie de lumière (9) est respectivement prévue par bouton de commande (2) associé sur deux parois latérales (10) de l'élément de socle (1) ou côtés (12) du cadre intermédiaire (3).

5. Appareil de connexion électrique selon l'une quelconque des revendications 1 à 4, **caractérisé en ce qu'**une structure de fixation prévue à recevoir un corps de marquage (4) est intégrée dans la paroi arrière de l'élément de socle (1) et **en ce que** le corps de marquage (4) prévu à la fixation et formé en conséquence présente au moins une zone de marquage (15) qui est disposée latéralement en saillie vers l'extérieur de la surface de commande du bouton de commande (2) et s'étendant longitudinalement le long au moins d'une paroi latérale (10) de l'élément de socle (1).

6. Appareil de connexion électrique selon l'une quelconque des revendications 1 à 4, **caractérisé en ce qu'**une structure de fixation prévue à recevoir un corps de marquage (4) est intégrée dans la paroi arrière de l'élément de socle (1) et **en ce que** le corps de marquage (4) prévu à la fixation et formé en conséquence présente au moins une zone de marquage (15) qui est disposée latéralement en saillie vers l'extérieur de la surface de commande du bouton de commande (2) et s'étendant longitudinalement le long au moins un côté étroit (12) du cadre intermédiaire (3).

7. Appareil de connexion électrique selon l'une quelconque des revendications 1 à 6, **caractérisé en ce que** le corps de marquage (4) présente deux zones de marquage (15) qui sont présentes le long de deux parois latérales (10) disposées en regard de l'élément socle (1) voire le long de deux côtés étroits (12) disposés en regard du cadre intermédiaire (3) et s'étendant en une seule pièce sur le corps de marquage (4).

8. Appareil de connexion électrique selon l'une quelconque des revendications 1 à 7, **caractérisé en ce que** chaque zone de marquage (15) présente au moins une zone d'identification (16).

9. Appareil de connexion électrique selon l'une quelconque des revendications 1 à 8, **caractérisé en ce qu'**une plaque guide de lumière (17) transparente est associée à au moins des zones de marquage (15).

10. Appareil de connexion électrique selon l'une quelconque des revendications 1 à 9, **caractérisé en ce qu'**au moins une extrémité d'une plaque guide de lumière (8) constituée comme zone de sortie de lumière (9) est respectivement associée à chaque zone de marquage (16).

11. Appareil de connexion électrique selon l'une quelconque des revendications 1 à 10, **caractérisé en ce qu'**au moins un bouton de commande (2) est maintenu directement sur l'élément de socle (1) de manière réglable en plusieurs directions via des crochets d'encliquetage (18) d'un seul tenant.

12. Appareil de connexion électrique selon l'une quelconque des revendications 1 à 10, **caractérisé en ce qu'**au moins un bouton de commande (2) est maintenu de manière réglable en plusieurs directions via des crochets d'encliquetage (18) d'un seul tenant sur le cadre intermédiaire (3).

13. Appareil de connexion électrique selon l'une quelconque des revendications 1 à 12, **caractérisé en ce que** le cadre intermédiaire (3) est fixé sur l'élément de socle (1) à l'aide d'ergots d'encliquetage d'un seul tenant.

14. Appareil de connexion électrique selon l'une quelconque des revendications 1 à 13, **caractérisé en ce qu'**au moins un crochet d'encliquetage (18) et / ou un ergot d'encliquetage (18) présente une formation fendue en fourche.

15. Appareil de connexion électrique selon l'une quelconque des revendications 1 à 14, **caractérisé en ce qu'**au moins un élément de verrouillage (20) formant une connexion active avec le crochet de verrouillage (18) associé du bouton de commande (2) vient d'une seule pièce avec le cadre intermédiaire (13) ou l'élément de socle (1).
